# EUROPÄISCHE PATENTSCHRIFT

(11) **EP 0 315 785 B1**
(45) Veröffentlichungstag und Bekanntmachung des Hinweises auf die Patenterteilung: **16.01.1991**
(21) Anmeldenummer: 88116971.8
(22) Anmeldetag: 12.10.1988
(51) Int. Cl.: F41A 27/00

(54) **Arretiereinrichtung**
Stop mechanism
Dispositif de blocage

(30) Priorität: 10.11.1987 CH 4369/87
(43) Veröffentlichungstag der Anmeldung: 17.05.1989
(73) Patentinhaber: CONTRAVES AG, 8052 Zürich (CH)
(72) Erfinder: Eng, Peter, CH-8105 Regensdorf (CH)

(56) Entgegenhaltungen:
- CH-A- 281 164
- DE-C- 300 196
- US-A- 4 018 104

## Beschreibung

Die vorliegende Erfindung bezieht sich auf eine Arretiereinrichtung zur Sicherung einer eingestellten Position an einer Vorrichtung, beispielsweise einer Justierposition an einer mechanischen Vorrichtung, welche schwenkbar auf einer Unterlage gelagert ist und wobei zur Ein- und Feststellung der Justierposition bspw. ein drehbar gelagertes, über ein Getriebe mit der Vorrichtung in Wirkverbindung stehendes Handrad arretiert werden kann. Eine solche Vorrichtung ist z.B. aus der CH-A-281164 bekannt.

Die Anordnung von Arretiervorrichtungen zur Sicherung einer Ausrichtposition (Justierposition) eines Geschützes, ist an sich bereits bekannt (z.B aus der obenerwähnten CH-A-281164). Die stufenlos und beidseitig wirksame, sowie spielfreie Sicherung der Justierposition an einem solchen Geschütz war bisher jedoch problematisch.

Eine Schiesseinrichtung, wie sie durch ein Geschütz dargestellt ist, soll in beliebiger, stufenloser Elevationsstellung mit einfacher Bedienung vom Operateur, bspw. für Justierzwecke, arretiert werden können. Die Justierung bezieht sich in diesem Fall auf die Ausrichtung der optischen Visierlinie zur Rohrachse der Waffe. Um die diffizile Einstelloperation durchzuführen, muss eine präzise, spielfreie, das heisst, sicher wirkende Arretierung gewährleistet sein. Weiterhin soll die Arretierung in beiden Drehrichtungen des Handantriebes voll worksam sein. In gelöster Stellung des Handrades muss ein reibungsloser Freilauf desselben gewährleistet sein.

Durch diese speziellen Forderungen an eine Arretierung erwachsen jedoch weitere Probleme, zumal sich durch die Uebersetzung zum Handbetrieb der Elevationswinkel auf N(mal)360° erweitert, die Lager durch die Arretierung nicht belastet werden dürfen (spannungsfreie Arretierung) und die Bedienung vorzugsweise mit einer Drehbewegung mit gleichbleibendem Drehmoment über den ganzen Freilauf erfolgen soll.

Bekannt ist beispielsweise die Anordnung einer Lamellen-Bremse zwischen einem stationären, unbeweglichen Teil der Schiesseinrichtung, wie beispielsweise einer Lafette bzw. einem Gehäuse und einem drehbar gelagerten Handrad, um mit Hilfe der Lamellenbremse die Position des Handrades und damit die einmal eingestellte Justierposition der Schiesseinrichtung zu arreitieren bzw. zu fixieren. Die bisher bekannte Anordnung einer Lamellen-Bremse zum Arretieren bzw. Fixieren einer einmal eingestellten Justierposition an einer Schiesseinrichtung war bisher jedoch nicht zufriedenstellend. Weiterhin war der konstruktive Aufwand und Platzbedarf für die Anordnung einer Lamellen-Bremse verhältnismässig hoch. Gerade bei einem nachträglichen Einbau einer Arretiereinrichtung, können bezüglich Platzbedart grosse Sachzwänge auftreten, sodass konstrucktive Lösungen, die einen geringen Platzbedarf aufweisen, von Vorteil sind.

Der vorliegenden Erfindung liegt nunmehr die Aufgabe zugrunde, eine Arretiervorrichtung zur Sicherung einer eingestellten Position an einer mechanischen Vorrichtung der vorbezeichneten Art zu schaffen, mit welcher insbesondere die den bisher bekannten, an Schiesseinrichtungen angeordneten Arretiervorrichtungen anhaftenden vorbeschrieben Nachteil vermieden werden.

Erfindungsgemäss wird die Aufgabe dadurch gelöst, dass ein Verstellmechanismus, bspw, das tellerförmig ausgebildete Handrad, einen mit demselben fest verbundenen, konzentrisch zu einer Drehachse des Verstellmechanismus angeordneten zylinderförmigen Ring aufweist, an dessen beiden gekrümmten Seiten, d.h., jeweils an je einer Seite je eine Klemmbacke angeordnet ist, welche ihrerseits Bestandteile einer fest mit dem Gehäuse verbundenen, sich zum Ring verschieblich selbsteinstellende Klemmeinrichtung bilden.

In einer bevorzugten Ausführungsform ist am Gehäuse der Vorrichtung eine Ausnehmung zur Aufnahe eines Einsatzes vorgesehen, welcher mit dem Gehäuse fest verbunden ist und in welchem die zwei Klemmbacken aufweisende Klemmeinrichtung angeordnet ist. Weiterhin ist hierbei der Einsatz in bevorzugter Weise im näheren Bereich des Umfanges des Handrades in einem radialen Abstand von der Drehachse desselben in der Ausnehmung des besagten Gehäuses angeordnet word1 n.

Die beiden Klemmbacken der Klemmeinrichtung sind in einer U-förmigen Ausnehmung-in der Längsrichtung derselben-derat hin- und herbeweglich geführt, dass die Klemmbacken in seitlicher Richtung keine Bewegung ausüben können.

Bei einer weiterhin vorteilhaften Ausgestaltung der Erfindung weist die an der Aussenseite des Ringes angeordnete Klemmbacke eine dem äusseren Umfang des Ringes angepasste, konkav gewölbte Anpressfläche und die an der Innenseite des Ringes angeordnete Klemmbacke eine dem inneren Umfang des Ringes angepasste, konvex gewölbte Anpressfläche auf.

Die Klemmeinrichtung weist in einer bevorzugten Ausgestaltung eine auf Gleitlagern drehbar gelagerte Betätigungswelle auf, welche mit einer elektrisch oder manuell betätigten Vorrichtung in Antriebsverbindung steht, um der Betätigungswelle eine Drehung in beiden Drehrichtungen zu verleihen. Weiterhin weist die Betätigungswelle einen zylindrischen Abschnitt mit einem Aussengewinde auf, welches mit einem Innengewinde einer der Innenseite des Ringes zugeordneten Klemmbacke im Eingriff steht und wobei andererseits die Betätigungswelle durch eine Bohrung einer der Aussenseite des Ringes zugeordneten Klemmbacke hindurchgeführt ist.

Ausgehend von der auf die Betätigungswelle aufgesetzten, der Aussenseite des Ringes zugeordneten Klemmbacke sind auf die Betätigungswelle Tellerfedern, ein Stützring für die Tellerfedern und eine mit der Betätigungswelle fest verbundene Buchse auf die Welle aufgezogen.

An einem aus dem Einsatz herausragenden Ende der Buchse ist ein Stift quer zu derselben verlaufend angeordnet, welcher über den Umfang der besagten Buchse mit einem Ende herausragt und mit diesem Ende in einer kreisbogenförmigen Ausnehmung des Einsatzes eine Drehbewegung in beiden Drehrichtungen in einem vorbestimmten Winkelbereich bei der Betätigung der Klemmeinrichtung ausübt. Der Winkelbereich erstreckt sich von einem ersten Anschlag bis zu einem zweiten Anschlag, welche in der kreisbogenförmgien Ausnehmung des Einsatzes angeordnet sind.

Anschliessend wird nun anhand der nachfolgend aufgeführten Zeichnungen die Erfindung am Beispiel der vorerwähnten Schiesseinrichtung, also an einem Geschütz, eingehend diskutiert.

Die Zeichnung zeigt ein Ausführungsbeispiel des Erfindungsgegenstandes in vereinfachter Darstellungsweise, und zwar:
Fig. 1 einen Schnitt durch ein Ausführungsbeispiel einer Arretiervorrichtung 1 zum Arretieren eines Handrades gegenüber einem stationären, unbeweglichen Gehäusteil 2 einer Schiesseinrichtung bzw. eines Geschützes.
Fig. 2 eine Draufsicht des in der Fig. 1 gezeigten Ausführungsbeispieles in der Richtung des Pfeiles 40 in der Figur 1 aus welcher besonders die kreisrunde tellerförmige Ausbildung des Handrades 3 ersichtlich ist.
Fig. 3 eine Seitenansicht der Arretiervorrichtung in der Richtung des Pfeiles 41 in der Figur 1, aus welcher besonders eine in einem Einsatz 6 des Gehäuses 2 angeordnete Drehbegrenzung für eine Betätigungswelle 12 einer Klemmeinrichtung 10 zum Betätigen von Klemmbacken zu ersehen ist.
Fig. 4 einen Längsschnitt durch ein in dem stationären, unbeweglichen Gehäuseteil 2 der Schiesseinrichtung angeordneten Einsatz mit Teilen einer Klemmeinrichtung 10 zum Betätigen von Klemmbacken gemässe der Linie IV-IV in der Figur 3.
Fig. 5 einen Längsschnitt durch einen im stationären, unbeweglichen Gehäuseteil 2 der Schiesseinrichtung angeordneten Einsatz 6 durch zwei Klemmbacken sowie durch eine in dem Einsatz befindliche Klemmeinrichtung 10 zum Betätigen von Klemmbacken gemäss der Linie V-V in der Figur 3 und
Fig. 6 einen Schnitt durch die in der Figur 1 gezeigte Vorrichtung zum Arretieren eines Handrades 3 gemäss der Linie VI-VI in der Figur 1, aus welchem besonders die Anordnung der Klemmbacken in dem Gehäuseteil 2 der Schiesseinrichtung zu ersehen ist.

Gemäss den Figure 1-6 ist eine Arretiervorrichtung 1 an einer nicht dargestellten Lafette über einem stationären Gehäuseteil 2 angeordnet, an welchem eine Schiesseinrichtung, beispielsweise ein Geschütz zur Einstellung einer Elevationsposition schwenkbar gelagert ist. Zur Einstellung der Elevationsposition ist an dem Gehäuse 2 ein Handrad 3 vorgesehen, welches um eine Drehachse 4 an einer Lagerstelle des Gehäuses 2 drehbar gelagert ist. Das Handrad 3 steht in einer nicht dargestellten Art und Weise mit einer Schiesseinrichtung bzw. einem Geschütz über ein Getriebe mit einem Schwenkmechanismus in Antriebsverbindung.

Mit der Arretiervorrichtung 1 wird bezweckt, an jeder Elevationsposition eine Arretierung der Schiesseinrichtung für die Justierung oder Vermessung der gesamten Schiesseinrichtung (des Systems) oder zur Aufmunitionierung oder für Unterhaltsarbeiten in einer zweckmässigen Eievationsposition zu gewährleisten.

Das Handrad 3 ist tellerförmig ausgebildet und weist auf seiner Innenseite eine mit demselben fest verbundenen, konzentrisch zur Drehachse 4 desselben angeordneten zylindrischen Ring 14 auf, an dessen beiden Seiten 19 und 20 jeweils eine Klemmbacke 8 und 9 angeordnet ist. Diese Klemmbacken sind Bestandteile einer Klemmeinrichtung 10, die weiter unten im Detail beschrieben ist.

In einem vorbestimmten Radialen Abstand von der Drehachse 4 des Handrades 3 ist im näheren Bereich des Umfanges desselben an dem Gehäuse 2 eine Ausnehmung 5 zur Aufnahme eines Einsatzes 6 vorgesehen, welcher mit Hilfe von Schrauben 7 mit dem Gehäuse 2 fest verbunden ist und in welchem eine zwei Klemmbacken 8 und 9 aufweisende Klemmeinrichtung 10 angeordnet ist. Siehe unter anderem Figur 4.

Das Handrad 3 weist auf seiner Innenseite eine ringförmige Ausnehmung 13 auf, welche die über die Oberfläche des Gehäuses 2 herausragenden Klemmbacken 8 und 9 der Klemmeinrichtung 10 überdeckt. An der Aussenseite des Handrades 3 ist in bekannter Art und Weise eine Kurbel 15 vorgesehen.

Die beiden Klemmbacken 8 und 9 der Klemmeinrichtung 10 sind gemäss der Figur 6 in einer U-förmigen Ausnehmung 16-in der Längsrichtung derselben-derart hin- und herbeweglich geführt, dass die beiden an der Innenseite 19 und der Aussenseite 20 des Ringes 14 angeordneten Klemmbacken 8 und 9 in seitlicher Richtung keine Bewegung ausüben können. Mit Hilfe der Klemmeinrichtung 10 werden diese gegen die Innenseite 19 und die Aussenseite 20 des Ringes 14 gepresst und auf diese Weise durch Reibungsschluss mit dem Ring 14 fest verbunden. Auch die Ausbildung von den Klemmbacken und dem zylinderförmigen Ring zur Erzielung eines Formschlusses kann vorteilhaft sein. Eine solche Massnahme ist das Anbringen einer Verzahnung, wobei allerdings die bei einem Reibungsschluss gegebene stufenlose Einstellbarkeit aufgegeben wird. Wird die Verzahnung eher grob gewählt, so können die Rastpositionen für ein Verstellmass herangezogen werden; eine eher feine Verzahnung dient lediglich einer Erhöhung der Arretierkraft mittels Formschluss. Auch der Reibungsschluss kann durch ausgesuchte Materialpaarungen erhöht werden. Solche Paarungen sind bspw. erzielbar durch Verwendung von Haftbelägen auf den Klemmflächen der Backen und/oder auf den beiden gekrümmten Seiten des zylinderförmigen Ringes.

Ergänzend ist zu erwähnen, dass gemäss Figur 4 die an der Aussenseite 20 des Ringes 14 angeordnete Klemmbacke 8 eine dem äusseren Umfang des Ringes 14 angepasste, konkav gewölbte Anpressfläche 21 und die an der Innenseite des Ringes angeordnete Klemmbacke 9 eine dem inneren Umfang des Ringes 14 angepasste, konvex gewölbte Anpressfläche 22 aufweist.

Die bereits erwähnte Klemmeinrichtung 10 weist eine auf Gleitlagern 17 und 18 drehbar gelagerte Betätigungswelle 12 auf, welche mit einer elektrisch oder manuell betätigten Vorrichtung 11 derart in Antriebsverbindung steht, dass derselben eine Drehung im Uhrzeigersinn und eine andere Drehung im entgegengesetzten Uhrzeigersinn verliehen werden kann.

Die Betätigungswelle 12 weist einen zylindrischen Abschnitt 23 mit einem Aussengewinde 24 auf, welche mit einem an der Klemmbacke 9 angeordneten Innengewinde 25 im Eingriff steht. Die andere Klemmbacke 8 ist dagegen mit einer Bohrung 26 versehen, durch welche die Betätigungswelle 12 hindurchgeführt ist.

Ausgehend von der auf der Betätigungswelle 12 gelagerten Klemmbacke 8 sind auf der Welle Tellerfedern 30, ein Stützring 29 für die Tellerfedern sowie eine mit der Betätigungswelle 12 unverdrehbar fest verbundenen Büchse 28 aufgezogen worden.

Gemäss den Figuren 3 und 5 ist an dem aus dem Einsatz 6 herauszeigenden Ende der Büchse 28 ein Stift 31 quer zu derselben angeordnet, welcher über den Umfang der Büchse 28 hinausragt und mit dem herausragenden Ende 32 der Büchse in einer kreisbogenförmigen Ausnehmung 33 des Einsatzes 6 (siehe Fig. 1), eine Drehbwegung in einem vorbestimmten Winkelbereich bei der Betätigung der Klemmeinrichtung 10 ausübt. Der Winkelbereich erstreckt sich gemäss der Figur 3 von einem ersten Anschlag 34 bis zu einem zweiten Anschlag 35, welche von einem achsparallel zur Betätigungswelle 12 in eine Bohrung 36 des Einsatzes 6 eingesetzten Stift 37 gebildet werden.

An dem äusseren Ende der Büchse 28 ist weiterhin koaxial zur Drehachse der Betätigungswelle 12 ein Sechskant 38 befestigt, welches in einer nicht dargestellten Art und Weise mit einem Sechskantschlüssel der bspw, elektrisch betriebenen Vorrichtung 11 zum Betätigen der Welle 12 bzw. zum Drehen der Welle 12 in beiden Drehrichtungen innerhalb des bereits erwähnten Winkelbereichs zwischen einem ersten Anschlag 34 und einem zweiten Anschlag 35 in Antriebsverbindung steht. Der Sechskantschlüssel kann auch von Hand betätigt werden, notfalls kann die Betätigung z.B. auch mit einem passenden Gabelschlüssel durchgeführt werden.

Die Arbeitsweise der vorbeschriebenen Arretiervorrichtung 1 ist wie folgt:

Um eine vorangegangene Arretierung zu lösen, wird die Betätigungswelle 12 der Klemmeinrichtung 10 in einfacher Weise mit Hilfe der Vorrichtung 11 entgegen dem Uhrzeigersinn bis zum zweiten Anschlag 35 gedreht. Beim Lösen der Klemmbacken geschieht dann folgendes: Während dem Drehen der Betätigungswelle 12 wird der zylindrische Abschnitt 23 gegen die Klemmbacke 8 bewegt. Dabei wird das für eine sichere Klemmwirkung vorgesehene Achsialspiel zwischen dem zylindrischen Abschnitt 23 und der Klemmbacke 8 aufgehoben und die Klemmbacke sukzessive entgegen die Federkraft der Tellerfedern 30 bewegt. Dabei wird die Einbaulänge des Federpaketes verringert und der Federdruck steigt etwas an, allerdings so gering, dass das zusätzliche Betätigungsmoment (bspw, bei einem elektrischen Antrieb) vernachlössigbar ist. Die aschiale Verschiebbarkeit der Klemmeinrichtung 10 ist nun praktisch aufgehoben, die Klemmbacken 8 und 9 stehen nun am Gehäuse 2 bzw. am Einsatz 6 an, damit ist ein (berührungsfreier) Freilauf des Ringes 14 zwischen den beiden Klemmbacken hindurch gewährleistet. In geöffnetem Zustand werden die gespreizten Klemmbacken 8 und 9 achsial in der Lagerung positioniert, womit ein freies Spiel zu dem zu blockierenden Ring 14 gerantiert ist.

Nach erfolgter Einstellung der Schiesseinrichtung mit Hilfe des Handrades 3 in die gewünschte Position (Elevationsposition) wird die Arretierung und Fixierung der eingestellten Position dadurch bewerkstelligt, dass das Handrad 3 über den Ring 14 und die Klemmbacken 8 und 9 mit dem gegenüber dem Handrad 3 stationären Teil oder einem Gehäuse der Schiesseinrichtung fest verbunden wird.

Zwecks Arretierung wird die Betätigungswelle 12 der Klemmeinrichtung 10 nun mit Hilfe der Vorrichtung 11 im Uhrzeigersinn bis zu einem ersten Anschlag 34 verdreht und übt hierbei entgegen der auf die Klemmbacke 8 wirkenden Kraft der vorgespannten Tellerfedern 30 über die Schraubverbindung 24, 25 zwischen der Betätigungswelle 12 und der Klemmbacke 9 eine beispielsweise 1000 N übersteigende Zugkraft auf die Klemmbacke 9 aus, welche zwischen den beiden Klemmbacken 8 und 9 einerseits, die so in ihrer achsialen Lage definiert sind, und dem mit dem Handrad 3 fest verbundenen Ring 14 andererseits einen festen Reibungsschluss oder Formschluss bewirkt, wodurch das Handrad 3 in der gewünschten Weise in seiner Position arretiert und fixiert ist. Das Spiel in der Arretiervorrichtung ist bspw. in der Grösse von 0.1 mm angenommen. Die Uebertragung dieses Spiels auf das Handrad der diskutierten Schiesseinrichtung entspricht dann einem Winkel von ungefähr 0.1° (Grad), welches Winkelspiel sich durch die Uebersetzung auf die Höhenkoordinate (gemäss diesem Beispiel von 1:140) auf ungefähr 2,3" (Sekunden) verringert, was auch für präzise Positionsmessungen vernachlässigbar ist.

Insbesondere ist die gezeigte Lösung für eine Arretiervorrichtung vielen Applikationen zugänglich, insbesondere bei der Verwendung der elektrischen Betätigung. So kann zum Beispiel irgend eine Welle in einem Mechanismus (bspw. Getriebe) gezielt auf die beschriebene Weise fixiert werden, um direkt eine nahezu spielfreie Arretierung und über einen evtl. übersetzten Wirkungspfad eine Arretierung mit vernachlässigbarem Spiel (spielfrei) herbeizuführen. Zudem ist die Arretiereinrichtung wartungsfrei und in hohen Masse betriebssicher, sodass sie sich auch dort zum Einsatz anbietet, wo, aus Gründen der Sicherheit solche Fixiermechanismen mit viel Aufwand an frei zugänglichen Stellen einer Vorrichtung angeordneten werden mussten.

## Patentansprüche

1. Arretiervorrichtung zur Sicherung einer eingestellten Position an einer Vorrichtung, beispielsweise an einer Vorrichtung von welcher ein Teil schwenkbar auf einer Unterlage gelagert ist, dadurch gekennzeichnet, dass ein Verstellmechanismus (3) bspw. ein tellerförmig ausgebildetes Handrad einen mit demselben fest verbundenen, konzentrisch zu einer Drehachse (4) des Verstellmechanismus angeordneten zylinderförmigen Ring (14) aufweist, an dessen beiden gekrümmten Seiten (19, 20) je eine Klemmbacke (8, 9), die ihrerseits Bestandteile einer Klemmeinrichtung (10) sind, angeordnet sind, welche Klemmeinrichtung (10) in Klemmposition der Klemmbacken (8, 9) so bemessen ausgestaltet ist, dass sie im Gehäuse (2) der Vorrichtung axial verschieblich und zum zylinderförmigen Ring (14) radial verschieblich ist, um eine Selbstpositionierung der Klemmeinrichtung (10) gegenüber dem zylinderförmigen Ring (14) in Klemmposition sowie in gelöster Position herbeizuführen.

2. Arretiervorrichtung nach dem Anspruch 1, dadurch gekennzeichnet, dass an dem Gehäuse (2) eine Ausnehmung (5) zur Aufnahme eines Einsatzes (6) vorgesehen ist, welcher mit dem Gehäuse (2) fest verbunden ist und in welchem die zwei Klemmbacken (8 und 9) aufweisende Klemmeinrichtung (10) angeordnet ist.

3. Arretiervorrichtung nach den Ansprüchen 1 und 2, dadurch gekennzeichnet, dass der Einsatz (6) im näheren Bereich des Umfanges des Handrades in einem radialen Abstand von der Drehachse (4) desselben in der Ausnehmung (5) des Gehäuses (2) angeordnet ist.

4. Arretiervorrichtung nach den Ansprüchen 1, 2 und 3, dadurch gekennzeichnet, dass die beiden Klemmbacken (8 und 9) der Klemmeinrichtung (10) in einer U-förmigen Ausnehmung (16) in der Längsrichtung derselben derart hin- und herbeweglich geführ sind, dass diese in seitliche Richtung keine Bewegung ausüben können.

5. Arretiervorrichtung nach den Ansprüchen 1-4, dadurch gekennzeichnet, dass die an der Aussenseite (20) des Ringes (14) angeordnete Klemmbacke (8) eine dem äusseren Umfang des Ringes (14) angepasste, konkav gewölbte Anpressfläche (21) und die an der Innenseite des Ringes angeordnete Klemmbacke (9) eine dem inneren Umfang des Ringes (14) angepasste, konvex gewölbte Anpressfläche (22) aufweist. (Siehe Figur 4).

6. Arretiervorrichtung nach den Ansprüchen 1-5, dadurch gekennzeichnet, dass die Klemmeinrichtung (10) eine auf Gleitlagern (17 und 18) drehbar gelagerte Betätigungswelle (12) aufweist, welche mit einer elektrisch oder manuell betätigten Vorrichtung (11) in Antriebsverbindung steht, um der Betätigungswelle eine Drehung in beiden Drehrichtungen zu verleihen.

7. Arretiervorrichtung nach dem Anspruch 6, dadurch gekennzeichnet, dass die Betätigungswelle (12) einen zylindrischen Abschnitt (23) mit einem Aussengewinde (24) aufweist, welches mit einem Innengewinde (25) einer der Innenseite (19) des Ringes (14) zugeordneten Klemmbacke (9) im Eingriff steht und wobei andererseits die Betätigungswelle (12) durch eine Bohrung (26) einer der Aussenseite (20) des Ringes (14) zugeordneten Klemmbacke (8) hindurchgeführt ist.

8. Arretiervorrichtung nach dem Anspruch 7, dadurch gekennzeichnet, dass ausgehend von der auf die Betätigungswelle (12) aufgesetzten, der Aussenseite des Ringes (14) zugeordneten Klemmbacke (8) auf dieselbe Tellerfedern (30), ein Stützring (29) für die Tellerfedern und eine mit der Betätigungswelle (12) unverdrehbar fest verbundene Büchse (28) aufgezogen sind.

9. Arretiervorrichtung nach dem Anspruch 8, dadurch gekennzeichnet, dass an einem aus dem Einsatz (6) herausragenden Ende der Büchse (28) ein Stift (31) quer zu derselben verlaufend angeordnet ist, welcher über den Umfang der Büchse (28) mit einem Ende (32) herausragt und mit diesem Ende in einer kreisbogenförmigen Ausnehmung (33) des Einsatzes (6) derart angeordnet ist, dass es in einer kreisbogenförmigen Ausnehmung (33) des Einsatzes (6) eine Drehbewegung in beiden Drehrichtungen in einem vorbestimmten Winkelbereich bei der Betätigung der Klemmeinrichtung (10) ausübt.

10. Arretiervorrichtung nach dem Anspruch 9, dadurch gekennzeichnet, dass sich der besagte Winkelbereich von einem ersten Anschlag (34) bis zu einem zweiten Anschlag (35) erstreckt, welche in der kreisbogenförmigen Ausnehmung (33) de Einsatzes (6) angeordnet sind.

## Revendications

1. Dispositif de blocage pour fixer une position réglée sur un dispositif par exemple d'un dispositif qui associe par exemple une partie pivotante à une embase, caractérisé par un mécanisme de réglage (3) par exemple une poignée en forme de coupelle, comportant un anneau (14) cylindrique, associé de manière concentrique à l'axe de rotation (4) du mécanisme de réglage, et chaque fois une mâchoire de serrage (8, 9) qui s'applique contre les deux faces courbes (19, 20) de cet anneau (14), mâchoires qui font partie d'un dispositif de serrage (10), ce dispositif étant dimensionné en position de serrage des mâchoires (8,9) pour être coulissant axialement dans le boîtier (2) du dispositif, radialement par rapport à l'anneau cylindrique (14), pour créer un positionnement automatique du dispositif de serrage (10) par rapport à l'anneau cylindrique (14) en position de serrage et en position de desserrage.

2. Dispositif de blocage selon la revendication 1, caractérisé en ce qu'une cavité (5) pour recevoir une garniture (6) est prévue sur le boîtier (2), cette garniture étant reliée solidairement au boîtier (2) et comportant un dispositif de serrage (10) à deux mâchoires de serrage (8 et 9).

3. Dispositif de blocage selon les revendications 1 et 2, caractérisé en ce que la garniture (6) est prévue dans la zone proche de la périphérie de la poignée, à une distance radiale de l'axe de rotation (4) de celle-ci dans la cavité (5) du boîtier (2).

4. Dispositif de blocage selon les revendications 1, 2, 3, caractérisé en ce que les deux mâchoires de serrage (8, 9) du dispositif de serrage (10) sont guidées alternativement dans la direction longitudinale d'une cavité (16) en forme de U, pour que ce dispositif ne puisse effectuer de mouvement dans la direction latérale.

5. Dispositif de blocage selon les revendications 1 à 4, caractérisé en ce que la mâchoire de serrage (8) prévue sur la face extérieure (20) de l'anneau (14) présente une surface de pression (21) à courbure concave adaptée à la périphérie extérieure de l'anneau (14) et la mâchoire de serrage (9) prévue sur la face intérieur de l'anneau présente une surface de pression (22) à courbure convexe adapté à la périphérie intérieure de l'anneau (14) (voir figure 4).

6. Dispositif de blocage selon les revendications 1-5, caractérisé en ce que le dispositif de serrage (10) présente un axe de commande (12) monté à rotation dans des paliers de glissement (17 et 17), axe qui coopère dans le sens de l'entraînement avec un dispositif (11) à commande électrique ou manuelle pour faire tourner l'axe de commande dans l'un ou l'autre sens.

7. Dispositif de blocage selon la revendication 6, caractérisé en ce que l'axe de manoeuvre (12) présente une section cylindrique (23) avec un filetage extérieur (24) qui coopère avec un filetage intérieur (25) d'une mâchoire de serrage (9) prévue sur la face intérieure (19) de l'anneau (14) et par ailleurs l'axe de commande (12) traverse un perçage (26) dune mâchoire de serrage (8) prévue sur le côté extérieur (20) de l'anneau (14).

8. Dispositif de blocage selon la revendication 7, caractérisé en ce que partant de la mâchoire de serrage (8) prévue sur l'axe de commande (12) et associée à la face extérieure de l'anneau (14), cet axe reçoit des ressorts Belleville (30), une bague d'appui (29) pour les ressorts Belleville et un manchon (28) relié solidairement en rotation à l'axe de manoeuvre (12).

9. Dispositif de blocage selon la revendication 8, caractérisé en ce qu'à une extrémité du manchon (28) qui vient en saillie de la garniture (6), il est prévu transversalement à ce manchon, un goujon (31) qui vient en saillie par rapport à la périphérie du manchon (28) par une extrémité (32) et est logé par cette extrémité dans une cavité (33) en forme d'arc de cercle dans la garniture (6) pour effectuer dans cette cavité en arc de cercle (33) de la garniture (6), un mouvement de rotation dans les deux sens de rotation sur une plage angulaire prédéterminée lorsqu'on actionne le dispositif de serrage (10).

10. Dispositif de blocage selon la revendication 9, caractérisé en ce que la plage angulaire est comprise entre une première butée (34) et une seconde butée (35) prévues dans la cavité en arc de cercle (33) de la garniture (6).

## Claims

1. A stop mechanism for securing an adjusted position on a device, for example on a device, one part of which is supportable in a pivotable manner on a support, characterised in that an adjusting mechanism (3), for example a plate- shaped hand wheel, has a cylindrically shaped ring (14), firmly connected to the same and arranged concentrically to a rotational axis (4) of the adjusting mechanism, on both curved sides (19, 20) of the cylindrically shaped ring there is arranged in each case a clampling jaw (8, 9) which for their part are components of a clamping device (10), which clamping device (10) is designed that in the clamping position of the clamping jaws (8, 9) it is so dimensioned that it is displaceable axially in the housing (2) of the device and radially to the cylindrical ring (14), in order to cause a self-positioning of the clamping device (10), relative to the cylindrical ring (14) in the clamping position as well as in the released position.

2. A stop mechanism according to Claim 1, characterised in that on the housing (2) a recess (5) is provided for accommodating an insert (6) which is firmly connected to the housing (2) and in which is arranged the clamping device (10) with two clamping jaws (8 and 9).

3. A stop mechanism according to Claim 1 and 2, characterised in that the insert (6) is arranged in the nearby region of the periphery of the hand wheel at a radial distance from the rotational axis (4) of the same in the recess (5) of the housing (2).

4. A stop mechanism according to Claims 1, 2 and 3, characterised in that both clamping jaws (8 and 9) of the clamping device (10) are guided, so that they move to and fro, in a U-shaped recess (16) in the longitudinal direction of the same, so that they cannot move in the lateral direction.

5. A stop mechanism according to Claims 1--4, characterised in that the clamping jaw (8) arranged on the outside (20) of the ring (14) has a contact face (21), curved in a concave manner, and adapted to the outer periphery of the ring (14) and the clamping jaw (9) arranged on the inside of the ring has a contact face (22), curved in a convex manner, and adapted to the inner periphery of the ring (14). (See Figure 4).

6. A stop mechanism according to Claims 1-5, characterised in that the clamping device (10) has an activation shaft (12) pivotably mounted on sliding bearings (17 and 18) which is in driving connection to an electrically or manually actuatable device (11), in order to allow rotation of the activating shaft in both rotational directions.

7. A stop mechanism according to Claim 6, characterised in that the activating shaft (12) has a cylindrical section (23) with an external thread (24), which is engaged with an internal thread (25) of a clamping jaw (9) associated with the inside (19) of the ring (14) and wherein, on the other hand, the activating shaft (12) is guided through a bore (26) of a clamping jaw (8) associated with the outside (20) of the ring (14).

8. A stop mechanism according to Claim 7, characterised in that emanating from the clamping jaw (8), associated with the outer side of the ring (14) and placed on the activation shaft (12), there are fitted, on said shaft, cup springs (30), a supporting ring (29) for the cup springs and a sleeve (28), substantially connected with the activation shaft (12) so that it does not twist.

9. A stop mechanism according to Claim 8, characterised in that on one end of the sleeve (28) projecting from the insert (6) there is arranged a pin (31) extending transverse to the sleeve, which pin projects over the periphery of the sleeve (28) with one end (32) and is arranged with this end in such a manner in a circular recess (33) of the insert (6) that it applies in the circular recess (33) of the insert (6) a rotational motion in both rotational directions in a predetermined angle region an activation of the clamping device (10).

10. A stop mechanism according to Claim 9, characterised in that the said angle region extends from a first stop (34) to a second stop (35) which stops are arranged in the circular recess (33) of the insert (6).
